# EUROPÄISCHE PATENTSCHRIFT

(11) **EP 1 502 653 B1**
(45) Veröffentlichungstag und Bekanntmachung des Hinweises auf die Patenterteilung: **17.09.2008**
(21) Anmeldenummer: 03017433.8
(22) Anmeldetag: 01.08.2003
(51) Int. Cl.: B05B 1/30, B05B 1/26

(54) **Düse zum Besprühen einer Fläche**
Nozzle for spraying a surface
Buse de pulvérisation d'un fluide sur une suface

(43) Veröffentlichungstag der Anmeldung: 02.02.2005
(73) Patentinhaber: Lechler GmbH, 72555 Metzingen (DE)
(72) Erfinder: Lange, Hermann, 72555 Metzingen (DE)
(74) Vertreter: Patentanwälte Ruff, Wilhelm, Beier, Dauster & Partner

(56) Entgegenhaltungen:
- DE-A- 10 057 429
- US-A- 2 612 408
- US-A- 2 619 378
- US-A- 3 034 728

## Beschreibung

Die Erfindung betrifft eine Düse zum Besprühen einer Fläche; mit einem Gehäuse, das einen Zuführkanal mit einer in der zu besprühenden Fläche liegenden Austrittsöffnung für die zu versprühende Flüssigkeit aufweist, mit einer zentral im Zuführkanal geführten Kolbenstange mit einem Prallteller, der die Austrittsöffnung in einer Endlage abschließt und in einer zweiten Endlage im Abstand so vor der Austrittsöffnung liegt, dass die austretende Flüssigkeit zu einem gegen die Fläche gerichteten ringförmigen Sprühstrahl umgelenkt wird.

Düsen dieser Art sind beispielsweise aus der DE 100 57 429 A1 bekannt. Sie erzeugen einen rückwärts gerichteten symmetrischen Sprühfächer, der einem Kegelmantel mit kreisförmigem Querschnitt entspricht. Es hat sich gezeigt, dass durch die Verwendung solcher Sprühdüsen relativ viel Wasser verloren geht, weil zum Teil auch Bereiche besprüht werden, für die jedoch - z.B. in den Randbereichen einer Fläche - eine Besprühung nicht notwendig ist.

Aus dem US-Patent 2,619,378 ist eine Beregnungsdüse bekannt. Eine Kolbenstange weist einen Prallteller auf, um eine die Düse umgebende Fläche, zu beregnen. Der Prallteller ist als Kegelfläche ausgebildet und stößt in einem Winkel an die Kolbenstange. Der Prallteller ist in insgesamt vier Segmente unterteilt, die parallel zur Mittellängsachse des Kolbens verschoben werden können. Um lediglich einen Teil eines Vollkreises zu beregnen, also beispielsweise drei Viertel oder ein Viertel, werden die entsprechenden Segmente des Pralltellers so weit nach unten verschoben, bis sie die Austrittsöffnung für das zu versprühende Wasser teilweise, nämlich über einen Abschnitt des Umfangs der Kolbenstange, verschließen. Eine ringförmige Beregnung mit über den Umfang gesehen unterschiedlichem Radius ist nicht möglich.

Aus der US-Patentschrift 2,612,408 ist eine Düse bekannt, bei der eine Austrittsöffnung mittels eines Verschlusskörpers verschlossen ist, der an einer federvorgespannten Kolbenstange angeordnet ist. Die Federvorspannung ist so eingestellt, dass der Verschlusskörper im Betrieb der Düse in Längsrichtung der Kolbenstange vibriert und die Austrittsöffnung abwechselnd verschließt und freigibt.

Aus dem US-Patent 3,034,728 ist eine weitere Beregnungsdüse bekannt, bei der ein an einer Kolbenstange befestigter Prallteller ausgefahren werden kann, um eine Austrittsöffnung freizugeben. Der Prallteller und die Kolbenstange sind drehbar gelagert und werden von dem ausströmenden Wasser zu einer Dreh- oder Taumelbewegung angetrieben.

Der vorliegenden Erfindung liegt die Aufgabe zugrunde, Sprühdüsen der eingangs genannten Art so auszubilden, dass ein asymmetrischer Sprühstrahl vorgesehen sein kann, durch den es möglich ist, die besprühte Fläche kleiner zu halten.

Zur Lösung dieser Aufgabe besteht die Erfindung bei einer Düse der eingangs genannten Art darin, dass die der Austrittsöffnung zugewandte Unterseite des Pralltellers mit einer parallel zum Außenrand des Pralltellers verlaufenden Ausnehmung versehen ist, die sich etwa über die Hälfte des Umfanges des Pralltellers erstreckt. Durch diese Ausgestaltung kann der durch einen Ringspalt entlang der Kolbenstange austretende Wasserstrahl über die Hälfte des Umfanges des Pralltellers unter einem steileren Winkel zurück auf die Fläche abgelenkt werden, so dass ein asymmetrischer nach hinten gerichteter ringförmiger Sprühfächer entsteht, der eine deutlich kleinere Fläche besprüht. Die Ausnehmung ist rinnenartig ausgebildet und schließt an eine Ausrundung zwischen der Kolbenstange und der Pralltellerunterseite an. Der entlang der Ausrundung in diesem Bereich austretende Sprühstrahl wird daher unterschiedlich nach hinten abgelenkt.

In Ausgestaltung der Erfindung wird bei dieser Art der Ausgestaltung des Pralltellers der Kolbenstange eine Verdrehsicherung zugeordnet, damit sichergestellt ist, dass der schmalere Bereich des Sprühfächers immer in eine bestimmte Richtung weist.

In Ausgestaltung der Erfindung kann dabei der innere Rand der Ausnehmung in einem Mittelabschnitt kreisbogenförmig um die Achse der Kolbenstange angeordnet sein, wobei sich der Mittelabschnitt über einen Winkel von etwa 90° erstreckt. Die an den Mittelabschnitt angrenzenden Außenbereiche des Randes verlaufen dann annähernd als Geraden, so dass etwa die Hälfte des ringförmig austretenden Sprühstrahles steiler nach unten gelenkt wird und auf diese Weise eine kleinere Fläche besprüht wird.

In Weiterbildung der Erfindung kann die Verdrehsicherung der Kolbenstange aus einem in einer achsparallelen Nut im Inneren des Gehäuses geführten Nocken bestehen, wobei dieser Nocken Teil eines Führungstellers für die Kolbenstange sein kann, der seinerseits verdrehsicher mit der Kolbenstange verbunden ist.

Die Erfindung ist in der Zeichnung anhand eines Ausführungsbeispiels dargestellt und wird im folgenden erläutert. Es zeigen:
- Fig. 1: eine teilweise aufgeschnittene Seitenansicht einer Düse nach der Erfindung,
- Fig. 2: die perspektivische Darstellung der in der Düse nach Fig. 1 eingesetzten Kolbenstange mit einem Prallteller,
- Fig. 3: die Ansicht der Unterseite des Pralltellers in Richtung des Pfeiles III der Fig. 2 gesehen,.,
- Fig. 4: den Schnitt durch Fig. 3 in Richtung der Schnittebene IV-IV,
- Fig. 5: den Schnitt durch Fig. 3 in Richtung der Schnittebene V-V und
- Fig. 6: die Düse der Fig. 1 im eingebauten Zustand und im Betrieb, in dem ein asymmetrischer rückwärts gerichteter Sprühfächer erzeugt wird.

Die Düse 1 nach Fig. 1, die auch als Deflektordüse bezeichnet werden kann, besteht aus einem Gehäuse 2a mit einem über ein Gewinde 10 an das Gehäuse 2a angeschraubten Flansch 2b, der mit auf seinem Umfang verteilten Öffnungen 11 versehen ist und über nicht gezeigte Schrauben mit entsprechenden Aufnahmebohrungen 12 verschraubbar ist, die beispielsweise an einem Ring 13 vorgesehen sind, der in einer Öffnung einer Wand 3 angeordnet wird, deren Außenseite zum Zwecke der Kühlung besprüht werden soll.

Das Gehäuse 2a ist mit einem abgesetzten zylindrischen Zuführkanal 14 für die zu versprühende Flüssigkeit versehen, die in nicht näher gezeigter Weise vom Anschlussteil des Gehäuses 2a her im Sinn des Pfeiles 15 zugeführt wird. In einem im Durchmesser größeren Abschnitt 14a des Zuführkanals 14 ist ein Kolben 4 angeordnet, der fest am unteren Ende einer Kolbenstange 16 angebracht ist. Der Kolben 4 ist mit Durchgangsöffnungen 4a für die Durchströmung mit Flüssigkeit versehen und dient als Anschlag für eine Wendelfeder 5, die um die Kolbenstange 16 herumgelegt ist und mit ihrem anderen Ende an einer Führungsscheibe 7 anliegt, die fest im Gehäuse 2a angeordnet und ebenfalls mit Durchgangsöffnungen 7a für die zu versprühende Flüssigkeit versehen ist. Die Führungsscheibe 7 wird dabei im Gehäuse 2a durch einen Einsatz 17 gehalten, der mit einem Ringspalt 8 die Kolbenstange 16 umgibt, die außerhalb des Einsatzes 17 mit einem Prallteller 6 versehen ist, der auf dem Einsatz 17 in der durchgezogenen gezeichneten Stellung aufliegt und eine außen mit der Oberfläche 2c des Flansches 2b abschließende Ausgangsöffnung verschließt. Diese Oberseite 2c des Flansches liegt, wie Fig. 1 zeigt, in einer Ebene mit der Außenseite 3a der Wand 3, welche wiederum die zum Zweck der Kühlung zu besprühende Fläche darstellt.

Die Funktion der Düse ist wie folgt:

Es ist zu erkennen, dass bei Freigabe der Flüssigkeitszufuhr im Sinn des Pfeiles 15 der Kolben 4 gegen die Wirkung der Feder 5 nach oben gedrückt wird, bis er an der Kante 18 des zylindrischen Führungsbereiches 14a anschlägt. In dieser Lage nimmt der Prallteller die Lage 6' ein, in der die Kolbenstange 16, wie strichpunktiert dargestellt, nach oben verschoben ist. Die Flüssigkeit tritt daher durch den Ringspalt 8 unter Druck aus, wird an den Außenflächen der Kolbenstange 16 nach oben geführt und über die Ausrundung 19 zwischen der etwa senkrecht zur Achse 21 der Kolbenstange 16 verlaufenden Fläche 20 an der Unterseite des Pralltellers 6, 6' nach außen umgelenkt, um, wie Fig. 6 zeigt, in einem flachen Sprühfächer 9, dessen Reflektionswinkel nur leicht von der Horizontalen abweicht, großflächig nach außen versprüht zu werden. Bei Anordnung von mehreren Düsen 1 auf der Fläche 3a können sich diese relativ großen Sprühfächer 9 gegenseitig überdecken, so dass eine flächendeckende Besprühung möglich ist.

Wird der Flüssigkeitsdruck abgeschaltet, wird der Kolben 4 über die Feder 5 wieder in die in Fig. 1 gezeigte Ausgangslage zurückgestellt, in der der Prallteller mit der zu besprühenden Fläche 3a fluchtet. Die Federkraft ist so auszulegen, dass der aufgebrachte Wasserdruck diese Federkraft überwinden kann.

Die Fig. 6 lässt erkennen, dass der Sprühfächer 9 asymmetrisch ist. Auf der rechten Seite wird der Flüssigkeitsfächer wesentlich steiler gegen die Fläche 3a abgelenkt, so dass die gesamte besprühte Fläche kleiner ist als wenn ein symmetrischer kreiskegelförmiger Sprühstrahl 9, wie beim Stand der Technik, erzeugt worden wäre.

Diese Form des Sprühfächers 9 wird dadurch erreicht, dass der Prallteller 6 auf seiner Unterseite 20 mit einer Ausnehmung 26 versehen ist, die parallel zum Außenrand des Pralltellers 6 verläuft und sich etwa über die Hälfte des Umfangs des Pralltellers erstreckt. Diese Ausnehmung 26 ist

in Fig. 2 und 3 deutlich zu erkennen. Sie ist in etwa rinnenförmig ausgebildet, wie die Fig. 4 und 5 erkennen lassen. Es wird deutlich, dass die Ausnehmung 26 an die Ausrundung 19 zwischen Kolbenstange 16 und Prallteller 6 anschließt und einen inneren Rand 27 aufweist, der in einem Mittelabschnitt, der sich zwischen den Punkten 28 erstreckt, kreisbogenförmig um die Achse 21 der Kolbenstange 16 verläuft, während er von den Punkten 28 nach außen, d.h. bis zum Außenrand des Pralltellers 6 in etwa geradlinig oder nur leicht gebogen verläuft. Diese Abschnitte sind mit 29 gekennzeichnet.

Diese Ausgestaltung führt dazu, wie die Fig. 6 auch zeigt, dass der Sprühfächer 9 auf der Seite, auf der die Unterseite des Pralltellers 6 mit der Ausnehmung 26 versehen ist, wesentlich steiler gegen die Fläche 3a mit einem Schenkel 9a gerichtet ist, der dazu führt, dass insgesamt ein asymmetrischer rückwärts gelenkter Sprühfächer 9 entsteht und dass dadurch auch die gesamte besprühte Fläche kleiner ist, als wenn der Sprühfächer 9 wie beim Stand der Technik die Form eines Kegelmantels mit kreisförmiger Grundfläche aufweisen würde.

Die eben erwähnte Art des asymmetrischen Sprühfächers mit seiner Ausrichtung in eine bestimmte Richtung wird dadurch gewährleistet, dass der Kolbenstange 16 eine Verdrehsicherung zugeordnet ist. Diese ist beim Ausführungsbeispiel dadurch gegeben, dass der Kolben 4 der Kolbenstange 16 mit einem nach außen gerichteten Nocken 4b in eine axial verlaufende Nut 14b des Strömungskanalabschnittes 14a eingreift. Der Kolben 4 seinerseits ist verdrehsicher an der Kolbenstange 16 gehalten, dadurch, dass ein innerer Vorsprung 4c an einer Abflachung 25 der Kolbenstange 16 anliegt.

Eine Einsatzmöglichkeit für die Düse nach der Erfindung ist beispielsweise die Besprühung von Seitenwänden von Schiffen mit der Aufgabe, diese zu kühlen und sie dann für eine Infraroterkennung unsichtbar zu machen. Die neue Düse kann dabei an Randbereichen von zu besprühenden Flächen eingesetzt werden, in denen eine Flächenkühlung nicht mehr erwünscht oder notwendig ist. Wie bei Düsen nach dem Stand der Technik kann die neue Düse aber auch zur Flächenbesprühung eingesetzt werden, wenn außerhalb der Fläche größere Aufbauten zur Halterung und Versorgung der Düse nicht gewünscht sind.

## Patentansprüche

1. Düse zum Besprühen einer Fläche, mit einem Gehäuse (2a), das einen Zuführkanal (14) mit einer in der zu besprühenden Fläche liegenden Austrittsöffnung für die zu versprühende Flüssigkeit aufweist, mit einer zentral im Zuführkanal (14) geführten Kolbenstange (16) mit einem Prallteller (6), der die Austrittsöffnung in einer Endlage abschließt und in einer zweiten Endlage im Abstand so vor der Austrittsöffnung liegt, dass die austretende Flüssigkeit zu einem gegen die Fläche (3a) gerichteten ringförmigen Sprühstrahl (9) umgelenkt wird, **dadurch gekennzeichnet, dass** die der Austrittsöffnung zugewandte Unterseite (20) des Pralltellers (6) mit einer parallel zum Außenrand des Pralltellers (6) verlaufenden Ausnehmung (26) versehen ist, die sich etwa über die Hälfte des Umfanges des Pralltellers erstreckt, wobei die Ausnehmung (26) rinnenartig ausgebildet ist und an eine Ausrundung (19) zwischen Kolbenstange (16) und Prallteller (6) anschließt.

2. Düse nach Anspruch 1, **dadurch gekennzeichnet, dass** der Kolbenstange (16) eine Verdrehsicherung zugeordnet ist.

3. Düse nach Anspruch 1, **dadurch gekennzeichnet, dass** der innere Rand (27) der Ausnehmung (26) in einem Mittelabschnitt kreisbogenförmig um die Achse (21) der Kolbenstange verläuft.

4. Düse nach Anspruch 3, **dadurch gekennzeichnet, dass** sich der Mittelabschnitt über einen Winkel (α) von etwa 90° erstreckt.

5. Düse nach Anspruch 4, **dadurch gekennzeichnet, dass** die an den Mittelabschnitt angrenzenden Außenbereiche (29) des Randes (27) annähernd als Geraden verlaufen.

6. Düse nach Anspruch 2, **dadurch gekennzeichnet, dass** die Verdrehsicherung aus einem in einer achsparallelen Nut (14b) eines Abschnittes (14a) des Strömungskanales (14) geführten Nocken (4b) besteht.

7. Düse nach Anspruch 6, **dadurch gekennzeichnet, dass** der Nocken (4b) Teil eines Kolbens (4) für die Kolbenstange (16) ist, der seinerseits verdrehsicher mit der Kolbenstange (16) verbunden ist.

8. Düse nach Anspruch 7, **dadurch gekennzeichnet, dass** der Kolben (4) mit einem Vorsprung (4c) verdrehsicher an einer Abflachung (25) der Kolbenstange (16) gehalten ist.

## Claims

1. A nozzle for spraying a surface, with a housing (2a) that features a supply duct (14) with an outlet opening for the liquid to be sprayed lying in the surface to be sprayed, with a piston rod (16) centrally guided in the supply duct (14) with a baffle plate (6), which closes the outlet opening in one end position and in a second end position, which lies at a distance in front of the outlet opening in such a manner that the exiting liquid is deflected to an annular spray jet (9) directed against the surface (3a), **characterised in that** the bottom side (20) of the baffle plate (6) facing the outlet opening is provided with a recess (26) running parallel to the outer edge of the baffle plate (6), which extends over about half the circumference of the baffle plate, whereby the recess (26) is channel-shaped and connects to a rounding (19) between piston rod (16) and baffle plate (6).

2. A nozzle according to Claim 1, **characterised in that** the piston rod (16) is provided with a lock against torsional movement.

3. A nozzle according to Claim 1, **characterised in that** the inner edge (27) of the recess (26) runs circularly around the axis (21) of the piston rod in a middle section.

4. A nozzle according to Claim 3, **characterised in that** the middle section extends over an angle (α) of about 90°.

5. A nozzle according to Claim 4, **characterised in that** the outer areas (29) of the edge (27) bordering the middle section run as straight lines.

6. A nozzle according to Claim 2, **characterised in that** the torsional lock consists of a cam (4b) guided in an axially parallel groove (14b) of a section (14a) of the flow duct (14).

7. A nozzle according to Claim 6 **characterised in that** the cam (4b) is part of a piston (4) of the piston rod (16), which is connected in a torsionally locked manner with the piston rod (16).

8. A nozzle according to Claim 7, **characterised in that** the piston (4) is held torsionally locked with a projection (4c) on a flat part (25) of the piston rod (16).

## Revendications

1. Buse de pulvérisation d'un fluide sur une surface, comprenant un carter (2a) qui présente un conduit d'amenée (14) avec un orifice de sortie - situé dans la surface sur laquelle pulvériser - du liquide à pulvériser, avec une tige (16) de piston à plaque d'impact (6) guidée de façon centrale dans le conduit d'amenée (14), laquelle plaque obture l'orifice de sortie dans une position finale et, dans une deuxième position finale, se situe à une distance telle devant l'orifice de sortie que le liquide sortant est dévié sous forme de jet (9) annulaire dirigé vers la surface (3a), **caractérisée en ce que** le côté inférieur (20) de la plaque d'impact (6) tourné vers l'orifice de sortie est doté d'un évidement (26) présentant un tracé parallèle au bord extérieur du plateau d'impact (6), évidement qui s'étend sur approximativement la moitié de la circonférence du plateau d'impact, cet évidement (26) ayant la forme d'une rigole et se terminant contre un arrondi (19) situé entre la tige (16) de piston et le plateau d'impact (6).

2. Buse selon la revendication 1, **caractérisée en ce qu'**un dispositif de sécurité anti-torsion a été affecté à la tige (16) de piston.

3. Buse selon la revendication 1, **caractérisée en ce que** le bord intérieur (27) de l'évidement (26) présente, sur un segment médian, un tracé en arc de cercle autour de l'axe (21) de la tige de piston.

4. Buse selon la revendication 3, **caractérisée en ce que** le segment médian s'étend sur un angle (α) d'environ 90°.

5. Buse selon la revendication 4, **caractérisée en ce que** les zones extérieures (29) du bord (27), limitrophes du segment médian, présentent des tracés presque en forme de droites.

6. Buse selon la revendication 2, **caractérisée en ce que** le dispositif de sécurité anti-torsion se compose d'une came (4b) guidée dans une gorge (14b), parallèle en axe, d'un segment (14a) du conduit d'écoulement (14).

7. Buse selon la revendication 6, **caractérisée en ce que** la came (4b) est une partie d'un piston (4) composant la tige (16) de piston, lequel piston est relié, sécurisé en torsion, avec la tige (16) de piston.

8. Buse selon la revendication 7, **caractérisée en ce que** le piston (4) est retenu, sécurisé en torsion par une saillie (4c), contre une zone aplatie (25) de la tige (16) de piston.
